# EUROPÄISCHE PATENTSCHRIFT

(11) **EP 1 287 537 B1**
(45) Veröffentlichungstag und Bekanntmachung des Hinweises auf die Patenterteilung: **16.06.2004**
(21) Anmeldenummer: 02735060.2
(22) Anmeldetag: 03.05.2002
(51) Int. Cl.: H01F 27/29, H01F 27/28, H01F 17/04

(54) **INDUKTIVES MINIATURBAUELEMENT FÜR SMD-MONTAGE, SOWIE VERFAHREN ZU SEINER HERSTELLUNG**
INDUCTIVE MINIATURE COMPONENT FOR SMD-MOUNTING AND METHOD FOR THE PRODUCTION THEREOF
ELEMENT DE CONSTRUCTION MINIATURE INDUCTIF POUR MONTAGE EN SURFACE SMD, ET PROCEDE DE FABRICATION ASSOCIE

(30) Priorität: 18.05.2001 DE 10124378
(43) Veröffentlichungstag der Anmeldung: 05.03.2003
(73) Patentinhaber: Neosid Pemetzrieder Gmbh & Co. Kg, 58553 Halver (DE)
(72) Erfinder: HÖLLER, Karl-Heinz, 42477 Radevormwald (DE); SWOBODA, Eugeniusz, 58644 Iserlohn (DE)
(74) Vertreter: Feder, Wolf-Dietrich, Dr. Dipl.-Phys.
(86) Internationale Anmeldenummer: PCT/DE2002/001615
(87) Internationale Veröffentlichungsnummer: WO 2002/095776

(56) Entgegenhaltungen:
- DE-A- 19 812 836
- DE-U- 7 509 610
- US-A- 5 212 345

## Beschreibung

Die Erfindung betrifft ein induktives Miniaturbauelement für SMD-Montage mit einem Spulenträger aus Kunststoff- oder Ferritmaterial, in oder auf dem mindestens eine Spulenwicklung angeordnet ist, wobei an einer Außenseite des Spulenträgers und einstückig mit diesem nach außen ragende Anschlusszapfen angeordnet sind, um welche jeweils ein Ende des Wicklungsdrahtes einer Spulenwicklung in mehreren Windungen herumgewickelt ist, sowie ein Verfahren zur Herstellung eines solchen Bauelements.

Ein derartiges induktives Miniatur-Bauelement mit einem aus Ferritmaterial bestehenden Spulenträger ist beispielsweise in dem deutschen Gebrauchsmuster Nr. 298 24 118.8 beschrieben.

Bei derartigen Bauelementen tritt das Problem auf, dass bei Wicklungsdrähten mit sehr kleinem Durchmesser, beispielsweise unter 0,08 mm die Anschlusstechnik, bei welcher das Ende des Wicklungsdrahtes in mehreren Windungen um den Anschlusszapfen im Hinblick auf die Festigkeit beim Falltest und beim Vibrationstest kritisch wird. Es besteht die Gefahr, dass die Enden der dünnen Wicklungsdrähte bei Beanspruchung abreißen.

Der Erfindung liegt die Aufgabe zugrunde, ein induktives Miniaturbauelement für SMD-Montage mit den eingangs und im Oberbegriff des Patentanspruchs 1 angegebenen Merkmalen so auszubilden, dass auch bei der Verwendung von Wicklungsdrähten mit sehr dünnem Durchmesser die Gefahr eines Abreißens des Ende des Wicklungsdrahtes auch bei Schock-Vibrationsbelastung erheblich herabgesetzt ist.

Die Lösung dieser Aufgabe erfolgt im Hinblick auf das Bauelement gemäß den Merkmalen aus dem kennzeichnenden Teil des Patentanspruchs 1 dadurch, dass jeweils zwischen dem Anschlusszapfen und dem um ihn herumgewickelten Ende des Wicklungsdrahtes eine metallisierende Drahtwicklung aus einem elektrisch leitenden Draht angeordnet ist, dessen Durchmesser größer ist als der Durchmesser des Wicklungsdrahtes und der in mehreren Windungen direkt auf den Anschlusszapfen aufgewickelt ist. Vorteilhafte Weiterbildungen der Erfindung sind in den abhängigen Ansprüchen sowie weiter unten anhand von Ausführungsbeispielen, beschrieben. Ein Verfahren zur Herstellung des erfindungsgemäßen Bauelementes ist gemäß Anspruch 9 durch folgende Verfahrensschritte gekennzeichnet:
a) Bereitstellen eines Spulenträgers mit nach außen ragenden Anschlusszapfen;
b) Umwickeln der Anschlusszapfen mit einer metallisierenden Drahtwicklung in mehreren Windungen, wobei der Durchmesser des Drahtes größer ist als der Durchmesser des Wicklungsdrahtes;
c) Einsetzen einer Spulenwicklung in den Spulenträger;
d) Entfernen der Lackisolierung an den Enden des Wicklungsdrahtes und ggf. Vorverzinnen der Enden;
e) Umwickeln der mit der metallisierten Drahtwicklung versehenen Anschlusszapfen mit den Enden des Wicklungsdrahtes der Spulenwicklung in mehreren Windungen;
f) Kontaktierung der Spulenenden mit den Anschlusszapfen durch Tauchlöten.

Ein weiteres Verfahren zur Herstellung des erfindungsgemäßen Bauelements ist gemäß Anspruch 10 durch die folgenden Verfahrensschritte gekennzeichnet:
a) Bereitstellen eines Spulenträgers mit nach außen ragenden Anschlusszapfen;
b) Umwickeln der Anschlusszapfen mit einer metallisierenden Drahtwicklung in mehreren Windungen, wobei der Durchmesser des Drahtes größer ist als der Durchmesser des Wicklungsdrahtes;
c) Aufbringen mindestens einer Spulenwicklung auf den Spulenträger;
d) Entfernen der Lackisolierung an den Enden des Wicklungsdrahtes und ggf. Vorverzinnen der Enden;
e) Umwickeln der mit der metallisierenden Drahtwicklung versehenen Anschlusszapfen mit den Enden des Wicklungsdrahtes der Spulenwicklung in mehreren Windungen;
f) Kontaktierung der Spulenenden mit den Anschlusszapfen durch Tauchlöten.

Der Grundgedanke der Erfindung besteht darin, das jeweilige Ende des Wicklungsdrahtes nicht direkt auf den Anschlusszapfen aufzuwickeln, sondern den Anschlusszapfen zunächst mit einem Draht in mehreren Windungen zu um-

Auf die so entstehende, den Anschlußzapfen umgebende metallisierende Drahtwicklung wird dann das Ende des Wicklungsdrahtes in mehreren Windungen herumgewickelt. Durch das vorherige Umwickeln des Anschlußzapfens mit einem elektrisch leitenden Draht größeren Durchmessers entstehen breite metallisierte Flächen, die Metallanschlüssen ähnlich sind. Es hat sich gezeigt, daß auf diese Weise Anschlüsse erreicht werden, die mechanisch wesentlich stabiler sind als Anschlüsse, bei denen das Ende des Wicklungsdrahtes direkt auf den Anschlußzapfen aufgewickelt wird.

Der Durchmesser des Drahtes der metallisierenden Drahtwicklung soll so groß sein, daß seine Zugfestigkeit ausreicht, den an das Bauelement gestellten Ansprüchen bezüglich Stoß- und Schüttelbelastung zu genügen. Es hat sich herausgestellt, daß es günstig ist, wenn der Draht der metallisierenden Drahtwicklung einen Durchmesser aufweist, der mindestens doppelt so groß ist wie der Durchmesser des Wicklungsdrahtes.

Der Draht der metallisierenden Drahtwicklung kann ein CuAg-Draht sein, es kann aber auch ein verzinnter Cu-Draht verwendet werden oder ein Draht aus einer Legierung mit höherer Reißfestigkeit, wie beispielsweise Bronze.

Die erfindungsgemäße Anschlußtechnik ist sowohl bei Spulenträgern aus Kunststoffmaterial als auch bei Spulenträgern aus Ferritmaterial und Keramikplatten anwendbar. Die Anordnung der Anschlußzapfen ist beliebig und kann an die jeweiligen Bedarfszwecke angepaßt werden.

Im folgenden werden anhand der beigefügten Zeichnungen Ausführungsbeispiele für ein induktives Miniaturbauelement nach der Erfindung näher erläutert.

In den Zeichnungen zeigen:
Fig. 1 ein induktives Miniaturbauelement, das als Transponderspule ausgebildet ist, in einer Aufsicht;
Fig. 2 das Bauelement nach Fig. 1 im Schnitt nach der Linie II-II in Fig. 1;
Fig. 3 eine Ansicht des Bauelementes nach Fig. 1 von der Bodenseite her;
Fig. 4 in gegenüber Fig. 1 vergrößerter Darstellung eine Teilaufsicht auf das Bauelement gemäß Fig. 1 im Bereich eines Anschlußzapfens;
Fig. 5 in einer Aufsicht den als Haube ausgebildeten Spulenträger eines Miniaturbauelementes ohne Spulenwicklung;
Fig. 6 einen Schnitt durch den Spulenträger nach Fig. 5 gemäß der Linie A-B;
Fig. 7 eine teilweise geschnittene Ansicht des Spulenträgers nach Fig. 5 aus der Richtung VII in Fig. 5;
Fig. 8 in Aufsicht einen als Keramikplatte ausgebildeten Spulenträger für Doppellochkernübertrager;
Fig. 9 in Aufsicht einen als Ferritwickelkörper ausgebildeten Spulenträger für ein induktives Bauelement.

In den Fig. 1 bis 3 ist eine Transponderspule dargestellt mit einem als Haube ausgebildeten Spulenträger 1, in den eine Spulenwicklung 2 eingesetzt ist. Der Spulenträger 1 besitzt einen achteckigen Grundriß und besteht aus Kunststoffmaterial. An jeder zweiten Seitenfläche des Spulenträgers 1 sind Anschlußzapfen 1.1, 1.2, 1.3 und 1.4 angeordnet, die mit dem Spulenträger einstückig verbunden sind. Die Anschlußzapfen 1.1 bis 1.4 sind in Querrichtung zur Spulenachse angeordnet. Die Enden 2.1 bis 2.4 der Spulenwicklung 2 sind jeweils in mehreren Windungen um die Anschlußzapfen 1.1 bis 1.4 herumgewickelt. Fig. 4 zeigt Einzelheiten dieser Anschlußtechnik am Beispiel des Anschlußzapfens 1.1. Es ist zu erkennen, daß sich zwischen der Oberfläche des Anschlußzapfens 1.1 und den Windungen 2.1 des um ihn herumgewickelten Wicklungsdrahtendes eine metallisierende Drahtwicklung 3.1 befindet, die aus einem elektrisch leitenden Draht besteht, dessen Durchmesser größer ist als der Durchmesser des Wicklungsdrahtes 2.1 und der in mehreren Windungen direkt auf den Anschlußzapfen 1.1 aufgewickelt ist.

Diese Anschlußtechnik kann auch bei Spulenträgern anderer Form eingesetzt werden. Ein Beispiel hierfür ist in den Fig. 5 bis 7 gezeigt. Es handelt sich hier wiederum um einen als Haube ausgebildeten Spulenträger 4, der einen rechtekkigen Grundriß aufweist und die Anschlußzapfen 4.1, 4.2, 4.3, 4.4, 4.5, 4.6 sind jeweils an zwei einander gegenüberliegenden Seitenwänden des Spulenträgers 4 angeordnet. Der Anschluß der nicht dargestellten Enden des Wicklungsdrahtes, der ebenfalls nicht dargestellten Spulenwicklung, erfolgt in der gleichen Weise wie anhand von Fig. 4 geschildert.

Ein weiteres Beispiel ist der in Fig. 8 dargestellte Spulenträger 5, der als keramische Platte für einen Doppellochkernübertrager ausgebildet ist und an den einander gegenüberliegenden Seitenflächen Anschlußzapfen 5.1, 5.2, 5.3 bzw. 5.4 und 5.5 aufweist. Auch hier erfolgt der Anschluß der Enden der nicht dargestellten Wicklung in der gleichen Weise wie anhand von Fig. 4 geschildert.

Fig. 9 zeigt eine weitere Möglichkeit der Ausbildung des Spulenträgers. Der Spulenträger 6 ist hier als Ferrit-Wickelkörper ausgebildet mit zwei Anschlußzapfen 6.1 und 6.2 an den gegenüberliegenden Seiten des Wickelkörpers. Ein Ende 7.1 der im übrigen nur angedeuteten Wicklung 7 ist in mehreren Windungen um den Anschlußzapfen 6.1 herumgewickelt, nachdem auf diesen ebenfalls in mehreren Windungen eine metallisierende Drahtwicklung 8.1 aufgebracht wurde aus einem Draht, dessen Durchmesser größer ist als der Durchmesser des Wicklungsdrahtes.

## Patentansprüche

1. Induktives Miniaturbauelement für SMD-Montage mit einem Spulenträger (1, 4) aus Kunststoff- oder Ferritmaterial, in oder auf dem mindestens eine Spulenwicklung (2) angeordnet ist, wobei an einer Außenseite des Spulenträgers und einstückig mit diesem nach außen ragende Anschlußzapfen (1.1 bis 1.4, 4.1 bis 4.6) angeordnet sind, um welche jeweils ein Ende (2.1 bis 2.4) des Wicklungsdrahtes einer Spulenwicklung in mehreren Windungen herumgewickelt ist, **dadurch gekennzeichnet, daß** jeweils zwischen dem Anschlußzapfen (1.1) und dem um ihn herumgewickelten Ende (2.1) des Wicklungsdrahtes eine metallisierende Drahtwicklung (3.1) aus einem elektrisch leitenden Draht angeordnet ist, dessen Durchmesser größer ist als der Durchmesser des Wicklungsdrahtes und der in mehreren Windungen direkt auf den Anschlußzapfen (1.1) aufgewickelt ist.

2. Bauelement nach Anspruch 1, **dadurch gekennzeichnet, daß** der Durchmesser des Drahtes der metallisierenden Drahtwicklung (3.1) mindestens zweimal so groß ist wie der Durchmesser des Wicklungsdrahtes.

3. Bauelement nach Anspruch 1 oder 2, **dadurch gekennzeichnet, daß** der Draht der metallisierenden Drahtwicklung (3.1) ein CuAg-Draht ist.

4. Bauelement nach einem der Ansprüche 1 bis 3, **dadurch gekennzeichnet, daß** der Spulenträger als Haube (1, 4) ausgebildet ist, in welche die Spulenwicklung (2) eingesetzt ist und die Anschlußzapfen (1.1 bis 1.4, 4.1 bis 4.6) an den Seitenwänden der Haube in Querrichtung zur Spulenachse angeordnet sind.

5. Bauelement nach Anspruch 4, **dadurch gekennzeichnet, daß** die Haube (4) einen im wesentlichen rechteckigen Grundriß aufweist und die Anschlußzapfen (4.1 bis 4.6) jeweils an zwei einander gegenüberliegenden Seitenwänden angeordnet sind.

6. Bauelement nach Anspruch 4, **dadurch gekennzeichnet, daß** die Haube (1) einen im wesentlichen achteckigen Grundriß aufweist und die Anschlußzapfen (1.1 bis 1.4) jeweils an jeder zweiten Seitenfläche angeordnet sind.

7. Bauelement nach Anspruch 4, **dadurch gekennzeichnet, daß** die Haube einen runden Grundriß aufweist.

8. Bauelement nach einem der Ansprüche 1 bis 3, **dadurch gekennzeichnet, daß** der Spulenträger (5) als Keramikplatte ausgebildet ist.

9. Verfahren zur Herstellung eines Bauelementes nach einem der Ansprüche 1 bis 8 **gekennzeichnet durch** folgende Verfahrensschritte:
a) Bereitstellen eines Spulenträgers mit nach außen ragenden Anschlußzapfen;
b) Umwickeln der Anschlußzapfen mit einer metallisierenden Drahtwicklung in mehreren Windungen, wobei der Drahtdurchmesser des Drahtes größer ist als der Durchmesser des Wicklungsdrahtes;
c) Einsetzen einer Spulenwicklung in den Spulenträger;
d) Entfernen der Lackisolierung an den Enden des Wicklungsdrahtes und gegebenenfalls Vorverzinnen der Enden;
e) Umwickeln der mit der metallisierten Drahtwicklung versehenen Anschlußzapfen mit den Enden des Wicklungsdrahtes der Spulenwicklung in mehreren Windungen;
f) Kontaktierung der Spulenenden mit den Anschlußzapfen **durch** Tauchlöten.

10. Verfahren zur Herstellung eines Bauelementes nach einem der Ansprüche 1 bis 8 **gekennzeichnet durch** folgende Verfahrensschritte:
a) Bereitstellen eines Spulenträgers mit nach außen ragenden Anschlußzapfen;
b) Umwickeln der Anschlußzapfen mit einer metallisierenden Drahtwicklung in mehreren Windungen, wobei der Durchmesser des Drahtes größer ist als der Durchmesser des Wicklungsdrahtes;
c) Aufbringen mindestens einer Spulenwicklung auf den Spulenträger;
d) Entfernen der Lackisolierung an den Enden des Wicklungsdrahtes und gegebenenfalls Vorverzinnen der Enden;
e) Umwickeln der mit der metallisierenden Drahtwicklung versehenen Anschlußzapfen mit den Enden des Wicklungsdrahtes der Spulenwicklung in mehreren Windungen;
f) Kontaktierung der Spulenenden mit den Anschlußzapfen **durch** Tauchlöten.

## Claims

1. An inductive miniature component for SMD-mounting, comprising a coil support (1,4) of plastics or ferrite material in or on which at least one coil winding (2) is arranged, outwardly projecting connection pegs (1.1 to 1.4, 4.1 to 4.6) being arranged on an outer lateral face of the coil support and formed integrally therewith, around which connection pegs (1.1 to 1.4, 4.1 to 4.6) an end (2.1 to 2.4) of the winding wire of a coil winding is in each case wound in a plurality of turns, **characterised in that** a metallising wire winding (3.1), made of an electrically conductive wire the diameter of which is greater than that of the winding wire and which is wound in a plurality of turns directly onto the connection peg (1.1), is arranged in each case between the connection peg (1.1) and the end (2.1) of the winding wire wound around same.

2. Component according to Claim 1, **characterised in that** the diameter of the wire of the metallising wire winding (3.1) is at least twice as great as the diameter of the winding wire.

3. Component according to Claim 1 or 2, **characterised in that** the wire of the metallising wire winding (3.1) is a CuAg wire.

4. Component according to any one of claims 1 to 3, **characterised in that** the coil support is in the form of a cap (1,4) into which the coil winding (2) is inserted and the connection pegs (1.1 to 1.4, 4.1 to 4.6) are arranged on the lateral walls of the cap transversely to the coil axis.

5. Component according to Claim 4, **characterised in that** the cap (4) has a substantially rectangular plan and the connection pegs (4.1 to 4.6) are in each case arranged on two opposed lateral walls.

6. Component according to Claim 4, **characterised in that** the cap (1) has a substantially octagonal plan and the connection pegs (1.1 to 1.4) are in each case arranged on alternate lateral faces.

7. Component according to Claim 4, **characterised in that** the cap has a circular plan.

8. Component according to any one of claims 1 to 3, **characterised in that** the coil support (5) is in the form of a ceramic plate.

9. A method for manufacturing a component according to any one of claims 1 to 8, **characterised by** the following process steps:
a) providing in readiness a coil support with outwardly projecting connection pegs;
b) winding a plurality of turns of a metallising wire winding around the connection pegs, the diameter of the wire being greater than that of the winding wire;
c) inserting a coil winding into the coil support;
d) removing the insulating lacquer from the ends of the winding wire and optionally pre-tinning the ends;
e) winding the ends of the winding wire of the coil winding in a plurality of turns around the connection pegs provided with the metallised wire winding;
f) bonding the coil ends to the connection pegs by dip-soldering.

10. Method for manufacturing a component according to any one of claims 1 to 8, **characterised by** the following process steps:
a) providing in readiness a coil support with outwardly projecting connection pegs;
b) winding a plurality of turns of a metallising wire winding around the connection pegs, the diameter of the wire being greater than that of the winding wire;
c) applying at least one coil winding to the coil support;
d) removing the insulating lacquer from the ends of the winding wire and optionally pre-tinning the ends;
e) winding the ends of the winding wire of the coil winding in a plurality of turns around the connection pegs provided with the metallising wire winding;
f) bonding the coil ends to the connection pegs by dip-soldering.

## Revendications

1. Composant miniature inductif pour montage SMD, comprenant un porte-bobine (1, 4) en matière plastique ou en matériau à base de ferrite, dans lequel ou sur lequel est agencé au moins un enroulement de bobine (2), dans lequel sur une face extérieure du porte-bobine et d'un seul tenant avec celui-ci sont agencés des tenons de raccordement (1.1 à 1.4, 4.1 à 4.6) dépassant vers l'extérieur et autour desquels une extrémité respective (2.1 à 2.4) du fil d'un enroulement de bobine est enroulé en plusieurs spires, **caractérisé en ce qu'**entre le tenon de raccordement (1.1) et l'extrémité (2.1) du fil d'enroulement enroulé autour de celui-ci est agencé un enroulement de fil de métallisation (3.1) formé d'un fil électroconducteur dont le diamètre est supérieur au diamètre du fil d'enroulement et qui est enroulé directement sur le tenon de raccordement (1.1) en plusieurs spires.

2. Composant selon la revendication 1, **caractérisé en ce que** le diamètre du fil de l'enroulement de fil de métallisation (3.1) est au moins deux fois plus grand que le diamètre du fil d'enroulement.

3. Composant selon l'une ou l'autre des revendications 1 et 2, **caractérisé en ce que** le fil de l'enroulement de fil de métallisation (3.1) est un fil de CuAg.

4. Composant selon l'une des revendications 1 à 3, **caractérisé en ce que** le porte-bobine est réalisé sous forme de capot (1, 4), dans lequel l'enroulement de bobine (2) est mis en place, et **en ce que** les tenons de raccordement (1.1 à 1.4, 4.1 à 4.6) sont agencés sur les parois latérales du capot en direction transversale à l'axe de bobine.

5. Composant selon la revendication 4, **caractérisé en ce que** le capot (4) présente un contour de base essentiellement rectangulaire, et **en ce que** les tenons de raccordement (4.1 à 4.6) sont agencés respectivement sur deux parois latérales opposées l'une à l'autre.

6. Composant selon la revendication 4, **caractérisé en ce que** le capot (1) présente un contour de base essentiellement octogonal, et **en ce que** les tenons de raccordement (1.1 à 1.4) sont agencés respectivement sur chaque face latérale paire.

7. Composant selon la revendication 4, **caractérisé en ce que** le capot présente un contour de base circulaire.

8. Composant selon l'une des revendications 1 à 3, **caractérisé en ce que** le porte-bobine (5) est réalisé sous forme d'une plaque en céramique.

9. Procédé pour réaliser un composant selon l'une des revendications 1 à 8, **caractérisé par** les étapes de procédé suivantes :
a) on prépare un porte-bobine avec des tenons de raccordement en saillie vers l'extérieur ;
b) on enroule sur le tenon de raccordement un enroulement de fil de métallisation en plusieurs spires, le diamètre du fil étant supérieur au diamètre du fil d'enroulement ;
c) on met en place un enroulement de bobine dans le porte-bobine ;
d) on enlève l'isolation de laque aux extrémités du fil d'enroulement et on procède le cas échéant à un étamage des extrémités ;
e) on enroule sur le tenon de raccordement doté de l'enroulement de fil de métallisation les extrémités du fil de l'enroulement de bobine en plusieurs spires ;
f) on établit un contact des extrémités de bobine avec le tenon de raccordement par brasage au trempé.

10. Procédé pour réaliser un composant selon l'une des revendications 1 à 8, **caractérisé par** les étapes de procédé suivantes :
a) on prépare un porte-bobine avec des tenons de raccordement en saillie vers l'extérieur ;
b) on enroule sur le tenon de raccordement un enroulement de fil de métallisation en plusieurs spires, le diamètre du fil étant supérieur au diamètre du fil d'enroulement ;
c) on monte un enroulement de bobine sur le porte-bobine ;
d) on enlève l'isolation de laque aux extrémités du fil d'enroulement et on procède le cas échéant à un étamage des extrémités ;
e) on enroule sur le tenon de raccordement doté de l'enroulement de fil de métallisation les extrémités du fil de l'enroulement de bobine en plusieurs spires ;
f) on établit un contact des extrémités de bobine avec le tenon de raccordement par brasage au trempé.
